# EUROPÄISCHE PATENTSCHRIFT

(11) **EP 0 079 400 B1**
(45) Veröffentlichungstag und Bekanntmachung des Hinweises auf die Patenterteilung: **09.04.1986**
(21) Anmeldenummer: 81109750.0
(22) Anmeldetag: 18.11.1981
(51) Int. Cl.: A46D 1/00, A46B 3/20

(54) **Verfahren zur Herstellung von Borsten aus Kunststoff aufweisenden Bürsten, insbesondere Haarbürsten, oder Borstenträgern für solche Bürsten und danach hergestellte Bürsten**
Method of manufacturing brushes with bristles made of thermoplastics material, especially hair brushes, or bristle carriers for such brushes and brushes fabricated thereby
Procédé de fabrication de brosses munies de soies en matière thermoplastique, en particulier brosses à cheveux, ou de supports de soies pour de telles brosses et brosses fabriquées apres ce procédé

(43) Veröffentlichungstag der Anmeldung: 25.05.1983
(73) Patentinhaber: TRISA BÜRSTENFABRIK AG TRIENGEN, CH-6234 Triengen (CH)
(72) Erfinder: Jurt, Alfred, CH-6234 Triengen (CH)
(74) Vertreter: Patentanwälte Schaad, Balass, Menzl & Partner AG

## Beschreibung

Die vorliegende Erfindung betrifft ein Verfahren zur Herstellung von Borsten aus Kunststoff aufweisenden Bürsten, insbesondere Haarbürsten, oder Borstenträgern für solche Bürsten gemäss Oberbegriff des Anspruches 1 sowie nach diesem Verfahren hergestellte Bürsten bzw. Borstenträger.

Es sind Haarbürsten bekannt, bei denen auf die

Enden von stiftartigen Kunststoffborsten, die in einem elastisch nachgiebigen Borstenträger oder einem festen Bürstenkörper gehalten sind, in einem zusätzlichen Arbeitsgang ein Köpfchen aufgebracht wird. Die Herstellung solcher Bürsten bzw. Borstenträger ist jedoch sehr aufwendig. Im weitern hat diese bekannte Lösung den Nachteil, dass sich diese Köpfchen häufig noch vor Ende der Gebrauchsdauer der Bürste infolge Alterung oder Abnützung von den Borsten lösen. Dadurch wird nicht nur das Aussehen, sondern auch der Gebrauchswert der Bürste beeinträchtigt, haben doch die an ihren Enden nicht mehr durch ein Köpfchen geschützten Borsten eine für den Benützer als unangenehm empfundene Wirkung auf die Kopfhaut.

Aus der CH-A-401 903 sind weiter einfarbige Borsten aus Kunststoff bekannt, deren Enden eine kugelige Verdickung aufweisen, welche durch Wärmeeinwirkung gebildet wird.

Ferner sind durch die GB-A-1076967 Borsten mit einem Kern und einer diesen umgebenden, andersfarbigen Aussenschicht bekannt geworden. Durch Abtragen der Aussenschicht an den Borstenenden wird der andersfarbige Kern freigelegt.

Der vorliegenden Erfindung liegt nun die

Aufgabe zugrunde, ein Verfahren der eingangs genannten Art zu schaffen, das es erlaubt, auf einfache Weise die Borsten mit einem Kopfteil zu versehen, der sich nicht mehr von den Borsten lösen kann und gleichzeitig und ohne Mehraufwand den Borsten samt den Kopfteilen eine ästhetisch ansprechende Wirkung zu verleihen.

Diese Aufgabe wird erfindungsgemäss durch die Merkmale des kennzeichnenden Teils des Anspruches 1 gelöst.

Da es zur Bildung der Kopfteile nur erforderlich ist, die Enden der Borsten einer Wärmeeinwirkung auszusetzen, kann das Anbringen dieser Kopfteile an den Borstenenden auf einfache Weise und ohne grossen zusätzlichen Aufwand erfolgen, beispielsweise dadurch, dass die Borsten relativ zu einer Wärmequelle an dieser vorbeibewegt werden. Die aus dem Borstenmaterial selbst gebildeten Kopfteile sind mit den Borsten dauerhaft verbunden und können sich von diesen nicht mehr lösen, es sei denn, das Ende der Borsten werde abgebrochen. Da die Borsten zweifarbig sind, unterscheidet sich der sich beim Erweichen bzw. Schmelzen der Borstenenden bildende Kopfteil farblich von der Borste. Ein zusätzlicher Verfahrensschritt zur Erzielung eines derartigen Farbeffektes ist daher nicht erforderlich.

Bevorzugte Weiterausbildungen des erfindungsgemässen Verfahrens sind Gegenstand der Ansprüche 2 bis 6.

Die nach diesem Verfahren hergestellten Bürsten bzw. Borstenträger zeichnen sich durch die Merkmale der Ansprüche 7 und 8 aus.

Im Folgenden wird anhand der Zeichnung eine Haarbürste sowie deren Herstellung näher erläutert. Es zeigt rein schematisch:
Figur 1 In perspektivischer Darstellung eine Haarbürste,
Figur 2 in gegenüber Figur 1 vergrössertem Masstab einen Teil einer Borste,
Figur 3 einen Querschnitt durch eine Borste entlang der Linie 111 - 111 in Figur 2, und
Figur 4 schematisch den Herstellungsvorgang.

Die in Figur 1 dargestellte Haarbürste 1 weist einen Bürstenkörper 2 mit einem Handgriff 3 auf. In einen Hohlraum im Bürstenkörper 2 ist ein Borstenträger 4 eingesetzt, der mit abstehenden Borsten 5 aus Kunststoff versehen ist. Der Borstenträger 5 wird durch eine Platte aus einem flexiblen Werkstoff, vorzugsweise Gummi, gebildet, in die die Borsten 5 auf an sich bekannte Weise eingesetzt sind.

Die stiftartigen Borsten 5 sind an ihrem freien Ende mit einem Kopfteil 6 versehen, der mit der zugehörigen Borste 5 einstückig ausgebildet ist. Die Kopfteile 6 haben im wesentlichen Kugelform und weisen einen Durchmesser auf, der grösser ist als der Durchmesser der zylindrischen Borsten 5, wie das insbesondere aus Figur 2 deutlich hervorgeht.

Wie die Querschnittsfigur 3 zeigt, weisen die Borsten 5 einen Kern 7 auf, der von einer Aussenschicht 8 umgeben ist, die von anderer Farbe ist als der Kern 7. Im vorliegenden Fall ist beispielsweise der Kern braun, während die Aussenschicht 8 von schwarzer Farbe ist. Die Herstellung einer solchen Borste 5 kann beispelsweise dadurch erfolgen, dass der braune Kern 7 auf seiner Aussenseite schwarz eingefärbt wird. Wie anhand der Figur 4 noch zu beschreiben sein wird, werden die Kopfteile 6 dadurch gebildet, dass die Borstenenden einer Wärmeeinwirkung ausgesetzt werden. Dabei schmilzt die Aussenschicht 8 am Borstenende weg, was zur Folge hat, dass die Kopfteile 6 eine Farbe aufweisen, die im wesentlichen der Farbe des Kernes 7 entspricht. So wird beispielsweise bei einem braunen Kern 7 und einer schwarzen Aussenschicht 8 ein Kopfteil 6 von bräunlicher Farbe erhalten. Der Farbübergang von der Aussenschicht 8 der Borste 5 zum Kopfteil 6 erfolgt in dem in Figur 2 mit 9 bezeichnetem Uebergangsbereich.

Anhand der Figur 4 wird nun die Bildung der Kopfteile 6 näher erläutert.

Die auf an sich bekannte Weise mit Borsten 5 bestückten Borstenträger 4 werden mittels eines Förderbandes 10 mit im wesentlichen konstanter Fördergeschwindigkeit in Richtung des Pfeiles A an einer Wärmequelle vorbeibewegt. Im vorliegenden Fall ist diese Wärmequelle ein Gasbrenner 11. Dessen Brennerdüse 11 a ist gegen die zum Brenner 11 hin bewegten Borstenträger 4 samt Borsten 5 gerichtet, so dass diese Borsten gegen das Ende 12a der offenen Flamme 12 zulaufen. Im weitern verläuft die Achse der Brennerdüse 11a und somit auch die Flamme 12 im wesentlichen parallel zur Bewegungsrichtung A der Borstenträger 4 samt Borsten 5.

Die mit konstanter Geschwindigkeit unter der Flamme 12 hindurchgeführten Borsten 5 werden an ihren freien Enden bis zum Erweichungs- bzw. Schmelzpunkt des Borstenwerkstoffes erwärmt. Dabei bilden sich aus dem Borstenmaterial die im wesentlichen kugelförmigen Kopfteile 6. Da an den Borstenenden die Aussenschicht 8 wegschmilzt und somit der Kern 7 freigelegt wird, erhalten die Kopfteile 6 eine Farbe, welche im wesentlichen der Farbe des Kernes 7 entspricht. Hinter dem Brenner 11 werden die Borstenenden samt den Kopfteilen 6 durch die Umgebungsluft wieder gekühlt.

Durch entsprechende Einstellung der Flamme 12 und geeignete Wahl der Fördergeschwindigkeit von Borstenträger 4 samt Borsten 5 kann die Grösse und die Form der Kopfteile 6 beeinflusst werden. Es versteht sich, dass zur einwandfreien Bildung der Kopfteile 6 die Borsten 5 aus einem geeigneten Kunststoffmaterial bestehen müssen, z.B. aus "Nylon 6/6".

Aus der vorstehenden Beschreibung des Herstellungsvorganges wird offensichtlich, dass die Bildung der Kopfteile 6 auf einfache Weise erfolgen kann, ohne dass hiefür ein erheblicher zeitlicher und apparativer Mehraufwand notwendig ist. Da die Kopfteile 6 aus dem Werkstoff der Borsten 5 gebildet werden und somit mit letzteren aus einem Stück bestehen, ist eine dauerhafte Verbindung zwischen Kopfteil 6 und Borste 5 sichergestellt. Durch die Verwendung von zweifarbigen Borsten erhalten die Kopfteile 6 im Zuge deren Herstellung eine Farbe, die anders ist als die Farbe der Aussenseite der Borsten 5. Somit wird ohne zusätzliche Massnahmen eine ästhetisch ansprechende Farbwirkung erzielt.

Es versteht sich, dass auch zweifarbige Borsten 5 verwendet werden können, deren farbliches Aussehen anders als wie beschrieben ist und die z.B. einen weissen Kern 7 aufweisen. Je nach dem Farbmuster der Borsten erhalten die Kopfteile 6 eine andere Farbe, so dass ohne Schwierigkeiten Borsten mit unterschiedlichem farblichem Aussehen erhalten werden können. In diesem Sinne ist es auch möglich, für ein und dieselbe Bürste sowohl zweifarbige Borsten wie auch einfarbige Borsten zu verwenden.

Anstelle eines Gasbrenners 11 können auch andere geeignete Wärmequellen verwendet werden.

Beim gezeigten Ausführungsbeispiel erfolgt die Bildung der Kopfteile 6 bei an einem Borstenträger 4 befestigten Borsten 5. Dieser Borstenträger 4 samt Borsten 5 wird anschliessend auf an sich bekannte Weise in den Bürstenkörper 2 eingesetzt. Es ist jedoch auch möglich, die Borsten 5 direkt am Bürstenkörper zu befestigen. Auch in diesem Fall erfolgt die Bildung der Kopfteile 6 auf die beschriebene Weise.

## Patentansprüche

1. Verfahren zur Herstellung von Borsten (5) aus Kunststoff aufweisenden Bürsten (1), insbesondere Haarbürsten, oder Borstenträgern für solche Bürsten, unter Verwendung von Borsten (5) mit einem Kern (7) und einer diesen umgebenden, andersfarbigen Aussenschicht (8), dadurch gekennzeichnet, dass die Borsten (5) zur Herstellung von mit diesen einstückigen, verdickten Kopfteilen (6) an ihren Enden auf Erweichungs- bzw. Schmelztemperatur erwärmt und anschliessend abgekühlt werden.

2. Verfahren nach Anspruch 1, dadurch gekennzeichnet, dass die an einem Bürstenteil (2,4) befestigten Borsten (5) relativ zu einer Wärmequelle (11) an dieser vorbeibewegt werden.

3. Verfahren nach Anspruch 2, dadurch gekennzeichnet, dass die Borsten (5) an wenigstens einer offenen Flamme (12) vorbeibewegt werden.

4. Verfahren nach Anspruch 3, dadurch gekennzeichnet, dass die Flamme (12) mit ihrem Ende (12a) gegen die relativ auf die Flamme (12) zulaufenden Borsten (5) weisend angeordnet wird.

5. Verfahren nach Anspruch 4, dadurch gekennzeichnet, dass die Flamme (12) im wesentlichen parallel zur Bewegungsrichtung (A) der Borsten (5) bzw. der Flamme (12) gerichtet wird.

6. Verfahren nach einem der Ansprüche 2 - 5, dadurch gekennzeichnet, dass die Bewegungsgeschwindigkeit der Borsten (5) bzw. der Wärmequelle (11) im wesentlichen konstant ist.

7. Bürste bzw. Borstenträger hergestellt nach dem Verfahren gemäss einem der Ansprüche 1 - 7, bei der bzw. dem mindestens ein Teil der Kunststoffborsten (5) einen Kern (7) und eine diesen umgebende Aussenschicht (8) aufweisen, welche von anderer Farbe ist als der Kern (7), dadurch gekennzeichnet, dass diese Borsten (5) an ihrem Ende verdickte und mit den Borsten (5) einstückige Kopfteile (6) aufweisen, die sich in der Farbe vom übrigen Teil der Borsten (5) unterscheiden.

8. Bürste nach Anspruch 7, dadurch gekennzeichnet, dass die Borsten (5) an einem flexiblen, plattenförmigen Borstenträger (4) gehalten sind, der in einen Bürstenkörper (2) eingesetzt ist.

## Claims

1. A method of making brushes (1) having plastic bristles (5), more particularly hair brushes, or bristle carriers for such brushes, using bristles (5) having a core (7) and an outer layer (8) surrounding the core and having a different colour, characterised in that for the purpose of making thickened top parts (6) integral with the bristles (5) the same are heated at their ends to the softening or melting temperature and then cooled.

2. A method according to claim 1, characterised in that the bristles (5) fixed to a brush part (2, 4) are moved relatively to a heat source (11) and past the same.

3. A method according to claim 2, characterised in that the bristles (5) are moved past at least one open flame (12).

4. A method according to claim 3, characterised in that the flame (12) is disposed with its end (12a) pointing against the bristles (5) which move relatively towards the flame (12).

5. A method according to claim 4, characterised in that the flame (12) is directed substantially parallel to the direction of movement (A) of the bristles (5) or of the flame (12).

6. A method according to any one of claims 2 to 5, characterised in that the speed of movement of the bristles (5) or of the heat source (11) is substantially constant.

7. A brush or bristle carrier made by the method according to any one of claims 1 to 7, in which at least some of the plastic bristles (5) have a core (7) and an outer layer (8) surrounding the same and of a different colour from the core (7), characterised in that these bristles (5) have thickened top parts (6) at their end, said top parts being integral with the bristles (5) and being of a different colour from the rest of the bristles (5).

8. A brush according to claim 7, characterised in that the bristles (5) are held on a flexible bristle carrier (4) in the form of a plate inserted in a brush body (2).

## Revendications

1. Procédé de fabrication de brosses (1) comportant des poils (5) en matière plastique, notamment des brosses à cheveux, ou de supports de poils pour de telles brosses, moyennant l'utilisation de poils (5) comportant un coeur (7) et une couche extérieure (8) entourant le coeur et possédant une autre couleur, caractérisé en ce que pour fabriquer des parties de tête (6) épaissies, réalisées d'un seul tenant avec les poils (5), on chauffe les extrémités des poils à la température de ramollissement ou de fusion et on les refroidit ensuite.

2. Procédé selon la revendication 1, caractérisé en ce que l'on déplace les poils (5) fixés sur un support de brosse (2,4) devant une source de chaleur (11).

3. Procédé selon la revendication 2, caractérisé en ce que l'on déplace les poils (5) devant au moins une flamme nue (12).

4. Procédé selon la revendication 3, caractérisé en ce que l'extrémité (12a) de la flamme (12) est dirigée.vers les poils (5) déplacés en direction de la flamme (12).

5. Procédé selon la revendication 4, caractérisée en ce que la flamme (12) est dirigée essentiellemenr parallèlément à la direction de déplacement (A) des poils (5) ou de la flamme (12).

6. Procédé selon l'une des revendications 2 à 5, caractérisé en ce que la vitesse de déplacement des poils (5) ou de la source de chaleur (11) est essentiellement constante.

7. Brosse ou support de poils fabriqué selon le procédé conforme à l'une des revendications 1 à 7, dans laquelle ou dans lequel au moins une partie des poils (5) en matière plastique possède un coeur (7) et une couche extérieure (8) entourant ce coeur (7) et possédant une autre couleur que ce dernier, caractérisée en ce que ces poils (5) comportent, sur leur extrémité, des parties de tête (6) épaissies, réalisées d'un seul tenant avec les poils (5) et dont la couleur diffère de celle de la partie restante des poils (5).

8. Brosse selon la revendication 7, caractérisée en ce que les poils (5) sont maintenus sur un support de poils (4) en forme de plaque souple, qui est insérée dans un corps de brosse (2).
